# EUROPÄISCHE PATENTSCHRIFT

(11) **EP 2 944 754 B1**
(45) Veröffentlichungstag und Bekanntmachung des Hinweises auf die Patenterteilung: **08.08.2018**
(21) Anmeldenummer: 15155682.6
(22) Anmeldetag: 19.02.2015
(51) Int. Cl.: E05F 15/77

(54) **Antriebssystem für ein Tor**
Drive system for a gate
Système d'entraînement pour une porte

(30) Priorität: 14.05.2014 DE 202014102241 U
(43) Veröffentlichungstag der Anmeldung: 18.11.2015
(73) Patentinhaber: Sommer Antriebs- und Funktechnik GmbH, 73230 Kirchheim/Teck (DE)
(72) Erfinder: Walddörfer, Dieter, 73252 Lenningen (DE)
(74) Vertreter: Ruckh, Rainer Gerhard

(56) Entgegenhaltungen:
- EP-A1- 1 447 518
- EP-A2- 1 304 442
- FR-A1- 2 838 855

## Beschreibung

Die Erfindung betrifft ein Antriebssystem für ein Tor.

Das Antriebssystem dient generell zur Betätigung eines Tors, das heißt zum Öffnen und Schließen eines Tors. Das Tor kann allgemein horizontal oder vertikal bewegt sein. Beispielsweise kann das Tor als Garagentor, insbesondere als Sektionaltor, ausgebildet sein.

Ein derartiges Antriebssystem kann mit einer Sicherheitsfunktion ausgestattet sein, welche eine Sicherheitsabschaltung der Antriebseinheit in einem Gefahrenfall herbeiführt. Damit wird insbesondere erreicht, dass dann, wenn ein Hindernis, insbesondere eine Person, in den Bereich des Tors eintritt und von diesem erfasst wird, die Antriebseinheit durch die Sicherheitsabschaltung das Tor sofort stoppt und reversiert, so dass Gefahrensituationen vermieden werden.

Die Sicherheitsfunktion kann beispielsweise dadurch gewährleistet werden, dass in einer Steuereinheit fortlaufend die auftretenden, auf die Antriebseinheit wirkenden Kräfte ermittelt werden, was beispielsweise durch eine Messung der Drehzahl des Antriebs der Antriebseinheit bewerkstelligt werden kann. Weiterhin ist es möglich, eine Schaltleiste an der Torkante zu installieren, mittels derer auftretende Kräfte detektiert werden können.

Generell besteht bei derartigen mit Sicherungsfunktionen ausgestatteten Antriebssystemen ein Problem darin, dass dann, wenn eine Sicherheitsabschaltung erfolgt ist, das Tor nicht mehr in Selbsthaltung verfahren werden kann beziehungsweise darf.

Um in einem solchen Fall noch ein sicheres Verfahren des Tors zu ermöglichen, ist es bekannt, das Antriebssystem in einem Totmannbetrieb zu betreiben. Dabei geht der Anrieb selbst nicht in den Totmannbetrieb, vielmehr wechseln hierzu Impulsgeber, welche den Antrieb ansteuern ihre Funktionsweise. Hierzu ist an der Steuereinheit eine Taste vorgesehen, wobei wesentlich ist, dass die Taste so relativ zum Tor angeordnet ist, dass eine Bedienperson, die die Taste betätigt, das Tor einsehen kann. Der Totmannbetrieb wird dann dadurch gestartet, dass eine Bedienperson die Taste drückt. Das Verfahren des Tors wird nur so lange aufrecht erhalten, wie die Bedienperson die Taste gedrückt hält. Lässt die Bedienperson die Taste los, wird die Totmannfahrt sofort beendet und das Tor stoppt.

Damit aber wird auch im Totmannbetrieb ein sicheres Verfahren des Tors gewährleistet, da das Tor im Totmannbetrieb nur dann verfahren wird, wenn die Bedienperson die Taste gedrückt hält und damit das Tor in ihrem Blickfeld hat, so dass die Bedienperson visuell das Auftreten möglicher Gefahrensituationen am Tor erkennen kann.

Ein Nachteil einer solchen Totmannschaltung besteht darin, dass hierfür eine Taste im Blickfeld des Tors fest angeordnet werden muss. Dies bedingt zum Einen einen zusätzlichen konstruktiven Aufwand. Zudem ist die Taste oft an schwer zugänglichen Stellen installiert, so dass deren Bedienung umständlich und wenig komfortabel ist. Schließlich besteht durch eine solche fest installierte Taste als Aktivierungsmöglichkeit der Antriebseinheit sogar ein gewisses Sicherheitsrisiko, insbesondere ein Einbruchsrisiko, da diese prinzipiell auch von unbefugten Personen betätigt werden kann.

Die EP 1 447 518 A1 betrifft ein Antriebssystem für ein Tor, das zwischen einer Schließstellung und einer Öffnungsstellung bewegt werden kann. Zur Betätigung des Tors sind Betätigungselemente vorgesehen, die als berührungslos arbeitende Funksender oder auch als Schlüsselschalter ausgebildet sein können. Das Tor kann auch in Totmannbetrieb betrieben werden.

Die FR 2 838 855 A1 betrifft einen Funksender, der insbesondere zur Betätigung von Antriebssystemen von Toren eingesetzt werden kann. Der Funksender weist Mittel zum Empfang elektromagnetischer Energie auf. Diese Energie kann im Funksender zu dessen Energieversorgung gespeichert werden. Damit der Funksender funktionsfähig ist, muss er sich in der Nähe einer Energiequelle befinden, so dass der Funksender von dort Energie empfangen kann.

Die EP 1 304 442 A2 betrifft ein Antriebssystem für ein Tor, das mittels eines Betätigungselements wie einem Funksender geschlossen und geöffnet werden kann. In Abhängigkeit der Signale eines Sicherheitsschalters kann der Antrieb des Antriebssystems mit erhöhtem Drehmoment gefahren werden.

Der Erfindung liegt die Aufgabe zugrunde, ein Antriebssystem der eingangs genannten Art bereitzustellen, welches bei geringem konstruktivem Aufwand eine erhöhte Betriebssicherheit aufweist.

Zur Lösung dieser Aufgabe sind die Merkmale des unabhängigen Anspruchs vorgesehen. Vorteilhafte Ausführungsformen und zweckmäßige Weiterbildungen der Erfindung sind in den Unteransprüchen beschrieben.

Die Erfindung betrifft ein Antriebssystem für ein Tor, mit einer Antriebseinheit, mittels derer das Tor zwischen einer Schließstellung und einer Öffnungsstellung verfahren werden kann. Während einer Fahrt werden Betriebsparameter der Antriebseinheit eingelernt. Der Antriebseinheit ist ein Betätigungsmittel zugeordnet, mittels dessen das Tor in einem Totmannbetrieb verfahren wird. Als Betätigungsmittel ist ein Funksendeelement vorgesehen, welches Funksignale an einen Empfänger sendet. Der Totmannbetrieb wird freigegeben, wenn die im Empfänger registrierten Funksignale als gültig erkannt werden, wobei die Funksignale dann als gültig klassifiziert werden, wenn deren Leistungspegel einen vorgegebenen Schwellwert überschreiten. Eine durch externe Einflüsse bedingte Sicherheitsabschaltung der Antriebseinheit wird während der Einlernfahrt mittels eines durch ein Betätigungsmittel aktivierten Totmannbetriebs aufgehoben. Der Totmannbetrieb ist solange aufrechterhalten, wie in einem Empfänger als gültig erkannte Funksignale des Funksendeelements registriert werden.

Der Grundgedanke der Erfindung besteht somit darin, eine Taste als fest installierte Einheit durch ein mobiles Funksystem als bewegliche, tragbare Einheit als Betätigungsmittel für einen Totmannbetrieb zu ersetzen.

Da das Funksendeelement von einer Bedienperson als tragbare Einheit mitgeführt werden kann, kann die Bedienperson die Position, von welcher aus sie den Antrieb des Tors startet und so eine Totmannfahrt beginnt, selbst bestimmen, wodurch der Bedienkomfort erheblich vergrößert wird.

Besonders vorteilhaft ist das Funksendeelement, mit dem der Totmannbetrieb ausgelöst wird, Bestandteil eines Handsenders, welchen eine Bedienperson als tragbares Bedienelement zur regulären Bedienung des Tors mit sich führt. Die Bedienung des Tors mittels des Handsenders erfolgt generell dadurch, dass mit dem Handsender auf Tastendruck Steuersignale in Form von Funksignalen ausgesendet werden, die von dem der Antriebseinheit zugeordneten Empfänger empfangen werden. Besonders vorteilhaft wird zum Aussenden dieser Funksignale, sowie zum Aussenden der Funksignale für den Totmannbetrieb, dasselbe Funksendeelement im Handsender verwendet, so dass für die Bereitstellung lung des Betätigungsmittels für den Totmannbetrieb keinerlei zusätzlicher konstruktiver Aufwand erforderlich ist.

Ein wesentlicher Aspekt der Erfindung besteht darin, dass die Funksignale des Funksendeelements, die als Betätigungsmittel für den Totmannbetrieb an den Empfänger gesendet werden, einer Gültigkeitsprüfung unterzogen werden. Durch diese Gültigkeitsprüfung wird geprüft, ob sich das Funksendeelement und damit die Bedienperson, die das Funksendeelement betätigt, im Blickfeld des Tors befindet. Dies erfolgt dadurch, dass die Funksignale des Funksendeelements als gültig klassifiziert werden, wenn deren Leistungspegel einen vorgegebenen Schwellwert überschreiten.

Damit wird erreicht, dass der Totmannbetrieb nur dann aktiviert wird, wenn sich die Bedienperson innerhalb eines Grenzabstands befindet. Damit wird die für den Totmannbetrieb wesentliche Sicherheitsbedingung erfüllt, dass eine Bedienperson den Totmannbetrieb nur dann aktivieren kann, wenn sie das Tor einsehen kann und so Gefahrensituationen am Tor erkennen kann. Somit ist gewährleistet, dass das Funksendeelement ein sicheres Betätigungsmittel für die Aktivierung des Totmannbetriebs bildet.

Die Funktion des erfindungsgemäßen Betätigungsmittels ist dabei derart, dass das Tor im Totmannbetrieb nur so lange verfahren wird, wie das Funksignal des Funksendeelements als gültig erkannt wird.

Dies bedeutet, dass die Totmannfahrt sofort unterbrochen und das Tor angehalten wird, sobald sich die Bedienperson weiter als den Grenzabstand vom Tor entfernt.

Die erfindungsgemäße Totmannfunktion kann generell zur Überbrückung von defekten Sicherheitsabschaltungen der Antriebseinheit verwendet werden, wobei auch im Totmannbetrieb ein sicheres Verfahren der Antriebseinheit gewährleistet ist. Durch das erfindungsgemäße Antriebssystem wird auch die Funktionalität des Antriebssystems bei Einlernen dessen Betriebparameter erheblich verbessert, wobei insbesondere die Sicherheit beim Einlernen der Betriebsparameter erheblich erhöht wird.

Bei bekannten Antriebssystemen erfolgt das Einlernen der Betriebsparameter, insbesondere der Kraftwerte des Tors und auch der Endlagen des Tors, während einer Einlernfahrt derart, dass das Tor mit der Höchstgeschwindigkeit verfahren wird. In diesem Fall ist jedoch kein sicherer Betrieb des Antriebssystems möglich. Prinzipiell sind auch Antriebssysteme bekannt, bei welchen die Einlernfahrt zwar mit geringer Geschwindigkeit gestartet wird, der Benutzer jedoch durch Betätigen eines Potentiometers die Abschaltkraft, das heißt die Sensibilität des Antriebs unkontrolliert erhöhen kann um zu verhindern, dass das Tor an schwergängigen Stellen stehen bleibt. Auch in diesem Fall ist kein sicherer Betrieb des Antriebssystems gewährleistet.

Bei dem erfindungsgemäßen Antriebssystem erfolgt vorteilhaft die Einlernfahrt mit einer Geschwindigkeit des Tors, die kleiner als die Maximalgeschwindigkeit ist, wobei bereits ein erster wesentlicher Sicherheitsaspekt berücksichtigt ist.

An schwergängigen Stellen kann die Antriebseinheit das Tor nicht über diese hinwegbewegen und bleibt dann zunächst stehen. Erfindungsgemäß kann dann eine Bedienperson eine Totmannfahrt beginnen. In dem Totmannbetrieb kann dann das Tor über die schwergängige Stelle hinweg verfahren werden.

Da der Halt des Tors in einem Totmannbetrieb überbrückt wird, ist gewährleistet, dass das dadurch bedingte Überfahren der schwergängigen Stelle des Tors nicht zu einem unsicheren Zustand führt. Dies beruht darauf, dass im Totmannbetrieb eine Bedienperson das Betätigungsmittel fortlaufend betätigen muss, wobei gewährleistet ist, dass die Bedienperson während der Bedienung des Betätigungsmittels stets Blickkontakt mit dem Tor hat.

Besonders vorteilhaft werden bei der Einlernfahrt Kraftwerte des Tors eingelernt. Bei Auftreten einer Schwergängigkeit des Tors erfolgt eine Sicherheitsabschaltung der Antriebseinheit.

In diesem Fall wird also das erfindungsgemäße, berührungslos arbeitende Betätigungsmittel für die Aktivierung des Totmannbetriebs eingesetzt.

Die Funktionalität des Antriebssystems wird vorteilhaft noch weiter dadurch erhöht, dass im Totmannbetrieb die Antriebseinheit den aktuellen Kraftwert derart einregelt, dass die schwergängige Stelle des Tors mit der Antriebseinheit überwunden wird.

Dabei wird der eingeregelte Kraftwert als eingelernter Kraftwert übernommen. Der Totmannbetrieb wird somit dazu genutzt, die schwergängige Stelle des Tors durch den eingeregelten und eingelernten Kraftwert mit einer angepassten Geschwindigkeit zu überfahren, so dass während des auf die Einlernfahrt folgenden Arbeitsbetrieb die Antriebseinheit an dieser Stelle nicht mehr angehalten wird, sondern diese kontrolliert überfährt.

Da im Totmannbetrieb gewährleistet ist, dass die das Betätigungsmittel betätigende Bedienperson das Tor stets im Blickfeld hat, kann die Bedienperson die Ursache der Schwergängkeit des Tors vorteilhaft feststellen und analysieren, um gegebenenfalls geeignete Gegenmaßnahmen einzuleiten.

Die Erfindung wird im Folgenden anhand der Zeichnungen erläutert. Es zeigen:
- Figur 1:: Schematische Darstellung eines Antriebssystems für ein Garagentor.
- Figur 2:: Schematische Darstellung eines Handsenders für das Antriebssystem gemäß Figur 1.

Figur 1 zeigt schematisch ein Antriebssystem 1 für ein Tor 2, das im vorliegenden Fall als Garagentor in Form eines Sektionaltors ausgebildet ist.

Das Tor 2 ist an beiden Rändern in jeweils einer Führungsschiene 3 geführt. Jede Führungsschiene 3 weist ein in vertikaler Richtung verlaufendes Schienensegment und ein in horizontaler Richtung verlaufendes Schienensegment auf. Das horizontale und vertikale Schienensegment sind über ein bogenförmiges Schienensegment verbunden.

Figur 1 zeigt das Tor 2 in seiner Schließstellung, in welcher das Tor 2 zwischen den vertikalen Schienensegmenten der Führungsschiene 3 angeordnet ist und eine Türöffnung der Garage verschließt. In einer Öffnungsstellung ist das Tor 2 zwischen den horizontalen Schienensegmenten der Führungsschiene 3 angeordnet, die unter der Decke der Garage verlaufen.

Mittels des Antriebssystems 1 kann das Tor 2 zwischen der Schließposition und der Öffnungsposition verfahren werden.

Das Antriebssystem 1 weist einen an einer der Führungsschienen 3 verfahrbaren Torantrieb 4 als Bestandteil einer Antriebseinheit auf, der einen in einem Laufwagen 5 integrierten Motor 6, der als Elektromotor ausgebildet ist, aufweist. Der Torantrieb 4 ist mittels eines Schubarms 7 gelenkig mit dem oberen Rand des Tors 2 verbunden.

Weiterhin umfasst das Antriebssystem 1 als weiteren Bestandteil der Antriebseinheit eine Steuereinheit 8, die über nicht dargestellte Stromzuleitungsmittel mit dem Torantrieb 4 verbunden ist. Die Steuereinheit 8, die im vorliegenden Fall an der Innenseite einer Wand der Garage montiert ist, generiert Steuersignale zum Verfahren des Torantriebs 4. In oder an der Steuereinheit 8 befindet sich ein Empfänger 9, der dazu ausgebildet ist, Funksignale zu empfangen. Die am Empfänger 9 registrierten Funksignale werden in der Steuereinheit 8 ausgewertet.

Diesem Empfänger 9 sind ein oder mehrere Handsender 10 zugeordnet, wobei ein solcher Handsender 10 schematisch in Figur 2 dargestellt ist. Der Handsender 10 weist mehrere Tasten 11 auf, sowie ein im Gehäuse des Handsenders 10 integriertes Funksendeelement 12. Durch Betätigen der Tasten 11 emittiert das Funksendeelement 12 Funksignale, die vom Empfänger 9 empfangen und von der Steuereinheit 8 in Steuerbefehle zum Verfahren des Tors 2 umgesetzt werden.

Das Antriebssystem 1 weist als Sicherheitsfunktion eine Kraftabschaltung auf. Hierzu werden während einer Einlernfahrt über den gesamten Verfahrweg des Tors 2 zwischen der Schließstellung und der Öffnungsstellung Kraftwerte ermittelt und daraus zulässige Kraftwerte eingelernt. Die Kraftmessung kann durch eine Drehzahlermittlung des Torantriebs 4 erfolgen.

Wird dann in der Steuereinheit 8 während des auf die Einlernfahrt folgenden Arbeitsbetriebs ein unzulässiger Kraftwert registriert, beispielsweise wenn das Tor 2 auf ein Hindernis aufläuft, erfolgt eine Sicherheitsabschaltung, das heißt der Torantrieb 4 wird gestoppt.

Erfindungsgemäß kann eine solche Sicherheitsabschaltung durch einen Totmannbetrieb überbrückt werden, wobei das Funksendeelement 12 des Handsenders 10 das Betätigungsmittel für die Aktivierung des Totmannbetriebs bildet.

Das Verfahren des Tors 2 im Totmannbetrieb wird dabei nur dann freigegeben, wenn die Funksignale des Funksendeelements im Empfänger 9 empfangen werden und wenn diese in der Steuereinheit 8 als gültig erkannt werden. Die Gültigkeitsprüfung in der Steuereinheit 8 erfolgt dabei durch eine Schwellwertbewertung der am Empfänger 9 registrierten Funksignale. Spezifisch wird ein Funksignal nur dann als gültig erkannt, wenn die Leistung des Funksignals oberhalb eines vorgegebenen, in der Steuereinheit 8 abgespeicherten Schwellwerts liegt. Dieser Schwellwert ist so gewählt, dass sichergestellt ist, dass eine den Handsender 10 betätigende Bedienperson das Tor 2 im Blickfeld hat, wenn die Funksignale am Empfänger 9 oberhalb des Schwellwerts liegen. Dadurch ist die für den Totmannbetrieb notwendige Sicherheitsbedingung erfüllt, dass eine Bedienperson den Totmannbetrieb nur dann aktivieren darf, wenn sie Sichtkontakt zum Tor 2 hat.

Durch die Gültigkeitsprüfung der Funksignale wird nämlich der Totmannbetrieb nur dann aktiviert, das heißt das Verfahren des Tors 2 nur dann ermöglicht, wenn der Empfänger 9 die Funksignale des Funksendeelements 12 empfängt und wenn diese oberhalb des Schwellwerts liegen. Dies bedeutet, dass der Totmannbetrieb unterbrochen, das heißt deaktiviert wird, wenn die Bedienperson zwar noch den Handsender 10 betätigt, so dass die Funksingale zum Empfänger 9 gelangen, sich dabei jedoch die Bedienperson vom Empfänger 9 entfernt, so dass die Pegel der Funksignale unterhalb des Schwellwerts liegen. Der Handsender 10 wird als Betätigungsmittel für einen Totmannbetrieb auch bei der Einlernfahrt, bei welcher die zulässigen Kraftwerte des Tors 2 eingelernt werden, eingesetzt, wodurch auch diese Einlernfahrt sicher ist.

Die Einlernfahrt wird dabei nicht bei Maximalgeschwindigkeit sondern bei einer reduzierten Geschwindigkeit des Torantriebs 4 durchgeführt. Daher kann bei einer schwergängigen Stelle des Tors 2 der Torantrieb 4 diese Stelle nicht überwinden und bleibt stehen. Die Überwindung dieser schwergängigen Stelle erfolgt dadurch, dass die Bedienperson durch Betätigen des Handsenders 10 den oben beschriebenen Totmannbetrieb aktiviert. Der Torantrieb 4 regelt dann, solange der Totmannbetrieb aktiv ist, seine Kraft derart nach, dass er die schwergängige Stelle des Tors 2 überwinden kann. Dieser eingeregelte Kraftwert wird dann als zulässiger Kraftwert eingelernt, da die Bedienperson bei der Einregelung des Kraftwerts das Tor 2 einsehen kann und sich davon überzeugen kann, dass keine gefahrbringende Situation entsteht.

### Bezugszeichenliste

- (1): Antriebssystem
- (2): Tor
- (3): Führungsschiene
- (4): Torantrieb
- (5): Laufwagen
- (6): Motor
- (7): Schubarm
- (8): Steuereinheit
- (9): Empfänger
- (10): Handsender
- (11): Taste
- (12): Funksendeelement

## Patentansprüche

1. Antriebssystem (1) für ein Tor (2), mit einer Antriebseinheit, mittels derer das Tor (2) zwischen einer Schließstellung und einer Öffnungsstellung verfahren werden kann, wobei Betriebsparameter der Antriebseinheit während einer Einlernfahrt eingelernt werden und wobei der Antriebseinheit ein Betätigungsmittel zugeordnet ist, mittels dessen das Tor (2) in einem Totmannbetrieb verfahren wird, **dadurch gekennzeichnet, dass** als Betätigungsmittel ein Funksendeelement (12) vorgesehen ist, welches Funksignale an einen Empfänger (9) sendet, wobei der Totmannbetrieb freigegeben wird, wenn die im Empfänger (9) registrierten Funksignale als gültig erkannt werden, wobei die Funksignale des Funksendeelements (12) als gültig klassifiziert werden, wenn deren Leistungspegel einen vorgegebenen Schwellwert überschreiten und dass eine durch externe Einflüsse bedingte Sicherheitsabschaltung der Antriebseinheit während der Einlernfahrt mittels den durch das Funksendeelement (12) aktivierten Totmannbetrieb aufgehoben wird, wobei der Totmannbetrieb solange aufrechterhalten ist, wie in dem Empfänger (9) als gültig erkannte Funksignale des Funksendeelements (12) registriert werden.

2. Antriebssystem nach Anspruch 1, **dadurch gekennzeichnet, dass** das Funksendeelement (12) Bestandteil eines Handsenders (10) zur Betätigung der Antriebseinheit ist.

3. Antriebssystem nach einem der Ansprüche 1 oder 2, **dadurch gekennzeichnet, dass** die im Empfänger (9) registrierten Funksignale in einer Steuereinheit (8) ausgewertet werden.

4. Antriebssystem nach einem der Ansprüche 1 bis 3, **dadurch gekennzeichnet, dass** dieses Mittel für eine Sicherheitsabschaltung aufweist, wobei im Totmannbetrieb die Sicherheitsabschaltung überbrückt ist.

5. Antriebssystem nach einem der Ansprüche 1 bis 4, **dadurch gekennzeichnet, dass** bei der Einlernfahrt Kraftwerte des Tors (2) eingelernt werden, und dass bei Auftreten einer Schwergängigkeit des Tors (2) eine Sicherheitsabschaltung der Antriebseinheit erfolgt.

6. Antriebssystem nach Anspruch 5, **dadurch gekennzeichnet, dass** im Totmannbetrieb die Antriebseinheit den aktuellen Kraftwert derart einregelt, dass die schwergängige Stelle des Tors (2) mit der Antriebseinheit überwunden wird.

7. Antriebssystem nach Anspruch 6, **dadurch gekennzeichnet, dass** der eingeregelte Kraftwert als eingelernter Kraftwert übernommen wird.

8. Antriebssystem nach einem der Ansprüche 1 bis 7, **dadurch gekennzeichnet, dass** die Einlernfahrt mit einer Geschwindigkeit des Tors (2) erfolgt, die kleiner als die Maximalgeschwindigkeit ist.

## Claims

1. Drive system (1) for a door (2), comprising a drive unit by means of which the door (2) can be moved between a closed setting and an open setting, wherein operating parameters of the drive unit are learnt during a learning travel and wherein associated with the drive unit are actuating means by way of which the door (2) is moved in a dead-man operation, **characterised in that** a radio transmitting element (12) which transmits radio signals to a receiver (9) is provided as actuating means, wherein the dead-man operation is released when the radio signals registered in the receiver (9) are recognised as valid, wherein the radio signals of the radio transmitting element (12) are classified as valid when the output level thereof exceeds a predetermined threshold value and that a safety switching-off, which is caused by external influences, of the drive unit during the learning travel is cancelled by means of the dead-man operation activated by the radio transmitting element (12), wherein the dead-man operation is maintained until radio signals, which are recognised as valid, of the radio transmitting element (12) are registered in the receiver (9).

2. Drive system according to claim 1, **characterised in that** the radio transmitting element (12) is a component of a hand transmitter (10) for actuating the drive unit.

3. Drive system according to one of claims 1 and 2, **characterised in that** the radio signals registered in the receiver (9) are evaluated in a control unit (8).

4. Drive system according to any one of claims 1 to 3, **characterised in that** this comprises means for safety switching-off, wherein the safety switching-off is bridged over in the dead-man operation.

5. Drive system according to any one of claims 1 to 4, **characterised in that** force values of the door (2) are learnt during the learning travel and that safety switching-off of the drive unit is carried out if heavy running of the door (2) occurs.

6. Drive system according to claim 5, **characterised in that** in the dead-man operation the drive unit regulates the instantaneous force value in such a way that the heavy-running position of the door (2) is overcome by the drive unit.

7. Drive system according to claim 6, **characterised in that** the regulated force value is taken over as learnt force value.

8. Drive system according to any one of claims 1 to 7, **characterised in that** the learning travel is carried out at a speed of the door (2) which is less than the maximum speed.

## Revendications

1. Système d'entraînement (1) pour une porte (2), avec une unité d'entraînement au moyen de laquelle la porte (2) peut être déplacée entre une position fermée et une position ouverte, sachant que des paramètres de fonctionnement de l'unité d'entraînement peuvent être programmés pendant une marche d'apprentissage et sachant qu'un moyen d'actionnement est associé à l'unité d'entraînement, au moyen duquel la porte (2) est déplacée dans un mode dit de "l'homme mort", **caractérisé en ce qu'**il est prévu comme moyen d'actionnement un élément radio-émetteur (12) qui envoie des signaux radio à un récepteur (9), sachant que le mode homme mort est autorisé si les signaux radio enregistrés dans le récepteur (9) sont reconnus comme valides, sachant que les signaux radio de l'élément radio-émetteur (12) sont classés comme valides si leurs niveaux de puissance dépassent une valeur de seuil prédéfinie, et **en ce qu'**une désactivation de sécurité, imposée par des influences externes, de l'unité d'entraînement pendant la marche d'apprentissage est annulée au moyen du mode homme mort activé par l'élément radio-émetteur (12), sachant que le mode homme mort est maintenu tant que des signaux radio de l'élément radio-émetteur (12) reconnus comme valides sont enregistrés dans le récepteur (9).

2. Système d'entraînement selon la revendication 1, **caractérisé en ce que** l'élément radio-émetteur (12) fait partie d'un émetteur à main (10) destiné à actionner l'unité d'entraînement.

3. Système d'entraînement selon l'une des revendications 1 ou 2, **caractérisé en ce que** les signaux radio enregistrés dans le récepteur (9) sont évalués dans une unité de commande (8).

4. Système d'entraînement selon l'une des revendications 1 à 3, **caractérisé en ce qu'**il présente des moyens pour une désactivation de sécurité, sachant que la désactivation de sécurité est court-circuitée dans le mode dit de "l'homme mort".

5. Système d'entraînement selon l'une des revendications 1 à 4, **caractérisé en ce que** des valeurs de force de la porte (2) sont programmées lors de la marche d'apprentissage, et **en ce qu'**une désactivation de sécurité de l'unité d'entraînement a lieu en cas d'apparition d'une dureté d'actionnement de la porte (2).

6. Système d'entraînement selon la revendication 5, **caractérisé en ce que**, dans le mode homme mort, l'unité d'entraînement ajuste la valeur de force actuelle de façon que le point de dureté d'actionnement de la porte (2) soit surmonté par l'unité d'entraînement.

7. Système d'entraînement selon la revendication 6, **caractérisé en ce que** la valeur de force ajustée est validée comme valeur de force programmée.

8. Système d'entraînement selon l'une des revendications 1 à 7, **caractérisé en ce que** la marche d'apprentissage s'effectue avec une vitesse de la porte (2) qui est inférieure à la vitesse maximale.
